# EUROPÄISCHE PATENTSCHRIFT

(11) **EP 0 045 042 B1**
(45) Veröffentlichungstag und Bekanntmachung des Hinweises auf die Patenterteilung: **21.03.1984**
(21) Anmeldenummer: 81105733.0
(22) Anmeldetag: 21.07.1981
(51) Int. Cl.: F02N 17/08

(54) **Kanister-Aufnahmeeinrichtung**
Cannister mounting device
Dispositif de support pour bidon

(30) Priorität: 25.07.1980 US 172365
(43) Veröffentlichungstag der Anmeldung: 03.02.1982
(73) Patentinhaber: DEERE & COMPANY, Moline, Illinois 61265 (US)
(72) Erfinder: Drenner, David Douglas, Parkersburg Iowa 50665 (US)
(74) Vertreter: Gramm, Werner, Prof. Dipl.-Ing.

## Beschreibung

Die Erfindung betrifft eine Kanister-Aufnahmeeinrichtung zur Halterung eines Anlaßflüssigkeit enthaltenden Kanisters in aufrechter Stellung an einem Ventil, insbesondere einem an einem Motor befestigten mechanischen oder elektrischen Ventil, mit Verbindungsmitteln zur lösbaren Verbindung des Kanisters mit einem Adapter, der mit seinem oberen Ende fest mit dem Ventil verbunden ist und an seinem unteren Ende einen offenen Boden aufweist.

Zahlreiche Diesel-Fahrzeuge, wie z. B. landwirtschaftliche oder Industrie-Traktoren, benutzen eine Anlaßflüssigkeit enthaltende Kanister, um das Anlassen der Dieselmotoren, insbesondere bei kaltem Wetter, zu erleichtern. Derartige Kanister werden üblicherweise an der Seite des Motors in aufrechter Stellung montiert und mit einem elektrischen Solenoid-Ventil verbunden. Letzteres umfaßt einen Kolben, um die Anlaßflüssigkeit aus dem Kanister in den Motor zu leiten.

Die eingangs erläuterte Kanister-Aufnahmeeinrichtung läßt sich der US-A-4,088,247 entnehmen. Hier bestehen die genannten Verbindungsmittel aus einer Bügelanordnung in Form eines U-förmigen Metallbandes, das an seinen Enden an dem Solenoid-Ventil angelenkt ist. Am Boden des U-förmigen Bandes ist ein Gewindebolzen befestigt, der einem kegelstumpfförmigen Schraubelement zugeordnet ist, das durch Drehung im Uhrzeigersinn den Kanister in eine abdichtende Position anhebt.

Diese Bügelanordnungen weisen zahlreiche Nachteile auf. Sie halten den Kanister nicht immer in einer aufrechten Stellung fest, da die Bügel aufgrund fehlerhafter Herstellung und/oder Montage nicht exakt fluchten. Wird das kegelstumpfförmige Schraubelement von der Bedienungsperson angezogen, wird dadurch meist der Kanister aus seiner Flucht mit einer an dem Solenoid-Ventil vorgesehenen Abdichtung gebracht, gegen die der Kanister mit seinem oberen ende anliegt. Dadurch kann Anlaßflüssigkeit aus dem Kanister auslaufen. Außerdem kann sich der Gewindebolzen durch festgefrorene Verunreinigungen in dem Schraubelement festsetzen, so daß sich letzteres nicht mehr abschrauben läßt, wenn der Kanister ausgetauscht werden soll.

Der Erfindung liegt die Aufgabe zugrunde, die eingangs erläuterte Kanister-Aufnahmeeinrichtung so zu verbessern, daß der Kanister immer eine mit dem Ventil exakt fluchtende aufrechte Position beibehält, und die Aufnahmeeinrichtung noch eine zusätzliche Funktion erfüllt.

Diese Aufgabe wird gemäß der Erfindung durch folgende Merkmale gelöst :
a) Der Adapter weist in der Nähe seines offenen Bodens Verbindungsmittel auf ;
b) ein hülsenförmiger Kanisterhalter weist ein offenes und ein geschlossenes Ende auf, zwischen denen den Verbindungsmitteln des Adapters zugeordnete Verbindungsmittel angeordnet sind, um den Kanisterhalter lösbar mit dem Adapter zu verbinden ; und
c) der Kanisterhalter ist wahlweise mit einem seiner beiden Enden an dem Adapter festlegbar, wobei bei nicht vorhandenem Kanister das dann oben liegende geschlossene Ende des Kanisterhalters als Ventilabdichtung dient.

Durch diese Anordnung wird sichergestellt, daß der in den Kanisterhalter eingesetzte Kanister die gewünschte Position exakt einnimmt und auch beibehält. Die Herstellung der neuen Kanister-Aufnahmeeinrichtung ist gegenüber vergleichbaren bekannten Ausführungsformen billiger; die Wartung der neuen Aufnahmeeinrichtung ist einfacher als bei den vorbekannten Konstruktionen. Die äußere Gestaltung der neuen Einrichtung ist gefälliger.

Außerdem kann die neue Aufnahmeeinrichtung noch eine zusätzliche Aufgabe erfüllen : Soll in die Aufnahmeeinrichtung kein Kanister eingesetzt werden, so kann der hülsenförmige Kanisterhalter mit seinem nach oben weisenden geschlossenen Ende in den Adapter eingeführt und mit diesem festgelegt werden. Dabei dient das geschlossene Ende dann als Abdichtung für die Einlaßöffnung des Ventils.

Der Adapter kann als Muffe ausgebildet und abdichtend an dem Ventil befestigt sein, wobei seine Verbindungsmittel auf seinem Innenumfang angeordnet sind, während die Verbindungsmittel des Kanisterhalters auf dessen Außenumfang angeordnet sind.

Um die wahlweise Befestigung des Kanisterhalters mit seinem einen oder anderen Ende an dem Adapter zu ermöglichen, können die Verbindungsmittel des Kanisterhalters etwa in der Mitte zwischen seinen beiden Enden angeordnet sein und so unabhängig von der gewählten Stellung des Kanisterhalters jeweils mit den Verbindungsmitteln des Adapters zusammenwirken. Insbesondere dann, wenn der Adapter verhältnismäßig schmal ausgebildet ist, kann es vorteilhaft sein, wenn der Kanisterhalter zwei Satz Verbindungsmittel aufweist, die jeweils in der Nähe eines seiner Enden angeordnet sind und alternativ im Eingriff mit den Verbindungsmitteln des Adapters sind.

Die zusammenwirkenden Verbindungsmittel können als Gewinde ausgebildet sein, das entweder ein Bajonettgewinde, oder aber auch ein Schraubgewinde sein kann.

Um bei nicht eingesetztem Kanister die vorstehend erwähnte Abdichtung der Einlaßöffnung des Ventils sicherzustellen, ist es vorteilhaft, wenn der Boden des Kanisterhalters flach oder konvex ausgebildet ist.

Das Ventil kann in an sich bekannter Weise ein an einem Motor angeschlossenes Solenoid-Ventil sein, das eine von einer elastischen Dichtung umschlossene Einlaßöffnung aufweist, in der ein Kolben verschiebbar angeordnet ist, der durch eine Betätigungseinrichtung ein Auslaßventil beaufschlagt, das im oberen Ende des Kanisters vorgesehen ist, das abdichtend an der genannten Dichtung anliegt.

Um den eingesetzten Kanister erkennen und den Kanisterhalter drehen zu können, ist es vorteilhaft, wenn der hohl zylindrisch ausgebildete Kanisterhalter zumindest eine, vorzugsweise aber zumindest zwei periphere Öffnungen aufweist.

In der Zeichnung sind zwei als Beispiel dienende Ausführungsformen der Erfindung dargestellt. Es zeigen :
Figur 1 in Seitenansicht einen Ausschnitt eines Traktors mit einer am Motor angebrachten Kanister-Aufnahmeeinrichtung ;
Figur 2 im vergrößerten Maßstab eine Ansicht gemäß der Linie 2-2 in Figur 1 ;
Figur 3 in Seitenansicht eine an ein elektrisches Solenoid-Ventil angeschlossene Kanister-Aufnahmeeinrichtung ;
Figur 4 einen Längsschnitt durch einen in Figur 3 dargestellten Kanisterhalter ;
Figur 5 eine abgewandelte Ausführungsform für eine Kanister-Aufnahmeeinrichtung in einer Darstellung gemäß Figur 3 und
Figur 6 einen Längsschnitt durch den in Figur 5 dargestellten Kanisterhalter.

Figur 1 zeigt ein Fahrzeug 10 mit einem Diesel-oder Benzinmotor 11, an dem eine Kanister-Aufnahmeeinrichtung 12 befestigt ist, die zur Aufnahme eines Aerosol-Kanisters dient, der eine Anlaßflüssigkeit wie z. B. Äthyläther enthält. Diese Anlaßflüssigkeit wird in die Ansaugleitung des Motors 11 eingespritzt, um insbesondere bei kaltem Wetter das Anlassen des Motors zu erleichtern. Derartige Kanister-Aufnahmeeinrichtungen werden meist bei landwirtschaftlichen und Industrie-Diesel-Traktoren verwendet. Üblicherweise erfolgt die Anordnung der genannten Aufnahmeeinrichtung oberhalb des Ölfilters 13 und unmittelbar vor den Kraftstoff-Filtern 14 ; die genaue Anordnung der Aufnahmeeinrichtung kann unterschiedlich sein, sollte aber vorzugsweise dicht an der nicht dargestellten Ansaugleitung liegen.

Figur 2 zeigt ein typisches elektrisches Solenoid-Ventil 16 mit einer Haltelasche 18 zur Festlegung des Ventils an dem Motor 11. Das Ventil 16 weist eine von einer elastischen Dichtung 22 umschlossene Einlaßöffnung 20 auf, in der ein Kolben 24 verschiebbar angeordnet ist, der durch eine mechanische, elektrische oder elektromagnetische Vorrichtung beaufschlagt werden kann. So kann das elektrische Solenoid-Ventil 16 eine Spule aufweisen, die bei Erregung den Kolben in eine Richtung verschieben kann. Eine nicht dargestellte Rückzugsfeder könnte den Kolben 24 dann in seine Ausgangsstellung zurückschieben. Der Kolben 24 beaufschlagt seinerseits ein Auslaßventil 26 (siehe Figur 3), das im oberen Ende eines Kanisters 28 vorgesehen ist, der die Anlaßflüssigkeit enthält. Wird dieses Auslaßventil 26 nach unten gedrückt, so kann die Anlaßflüssigkeit, beispielsweise Äthyläther, aus dem Kanister 28 durch das Ventil 16 hindurch in die nicht dargestellte Ansaugleitung fließen, die eine kleine Öffnung aufweist, durch die die Anlaßflüssigkeit zerstäubt wird, bevor sie den Verbrennungskammern des Motors 11 zugeführt wird.

Die Kanister-Aufnahmeeinrichtung 12 besteht aus zwei Hauptteilen nämlich einem Adapter 30 und einem Kanisterhalter 32. Der Adapter 30 ist fest an einem Ende des Ventils 16 befestigt, während der Kanisterhalter 32 lösbar an dem Adapter festgelegt werden kann. Der muffenförmig ausgebildete Adapter 30 kann vorzugsweise abdichtend an dem Boden des elektrischen Solenoid-Ventils 16 befestigt sein, beispielsweise durch Rotations- bzw. Reibungs-Schweißen. Das entgegengesetzte bzw. untere Ende des Adapters 30 weist eine Öffnung 33 auf, in die der Kanisterhalter 32 eingeführt wird. Letzterer ist hülsenförmig bzw. hohl zylindrisch ausgebildet und nimmt den Aerosol-Kanister 28 in aufrechter Position auf. Diese Stellung ist für einwandfreies Arbeiten notwendig, da der Kanister 28 sowohl ein Treibmittel als auch Äthyläther enthält. Wird der Kanister 28 gekippt oder schräg angeordnet, kann aus ihm nur das leichtere Treibmittel anstelle des Äthyläthers in die Maschine 11 abgeleitet werden. Dies ist nicht wünschenswert, da das Treibmittel unter Umständen nicht brennbar ist.

Neben der Öffnung 33 des Adapters 30 sind Verbindungsmittel 34 angeordnet, die an sich beliebige Gestaltung, so z: B. auch die Form eines Gewindes aufweisen können. Im letzteren Fall kann es sich um ein Schraub- oder Bajonettgewinde handeln.

Gemäß Figur 4 weist der hohl zylindrisch ausgebildete Kanisterhalter 32 ein offenes Ende 36 und ein geschlossenes Ende 38 auf. Letzteres ist vorzugsweise flach ausgebildet. Zwischen den beiden Enden 36, 38 sind am Außenumfang Verbindungsmittel 40 angeordnet, die eine Vielzahl einzelner Zungen aufweisen, die in die auf dem Innenumfang des Adapters angeordneten Verbindungsmittel 34 eingreifen können.

Figur 3 läßt erkennen, daß der Kanisterhalter 32 den Aerosol-Kanister 28 in aufrechter Stellung an dem elektrischen Solenoid-Ventil 16 festhält. Dabei wird das Auslaßventil 26 des Kanisters 28 in einen Abschnitt der Einlaßöffnung 20 des Ventils 16 eingeführt. Außerdem legt sich die elastische Dichtung 22 gegen das Oberteil des Kanisters 28 an und bildet hier eine feste Abdichtung.

Die Kanister-Aufnahmeeinrichtung 12 übt eine zweifache Funktion aus : Erstens ist sie geeignet, einen Aerosol-Kanister 28 in aufrechter Stellung an einem Motor 11 festzulegen, und zweitens dient sie zur Abdichtung der Einlaßöffnung 20 des Ventils 16, wenn kein Aerosol-Kanister 28 vorhanden ist. Hierfür wird der Kanisterhalter 32 aus seiner in Figur 4 dargestellten Position mit seinem Boden 38 nach oben gedreht und in die Bodenöffnung 33 des Adapters eingeführt. Die Abdichtung wird dann gebildet durch die äußeren Verbindungsmittel 40, die in die inneren Verbindungsmittel 34 eingreifen.

Die Figuren 5 und 6 zeigen eine abgewandelte Ausführungsform einer Kanister-Aufnahmeeinrichtung 12. Der Adapter 42 ist hier etwas kürzer ausgebildet und an einem mechanischen Ventil 17 befestigt und dient zur Aufnahme eines etwas anders ausgebildeten Kanisterhalters 44. Der Adapter 42 weist wiederum innenliegende Befestigungsmittel 46 auf, die dicht neben seiner unteren Öffnung 48 angeordnet sind und zur Befestigung des Kanisterhalters 44 dienen. Letzterer weist ein offenes Ende 50 sowie ein geschlossenes Ende 52 sowie mehrere im Abstand voneinander angeordnete Verbindungsmittel 53 und 54 auf (siehe Figur 6). Letztere können wiederum von an sich beliebiger Gestalt, also beispielsweise Gewinde sein.

Der Kanisterhalter 44 kann ebenfalls mit seinem nach oben weisenden Boden 52 in die Öffnung 48 des Adapters eingeschoben und dort befestigt werden, um so die vorstehend erläuterten doppelten Funktionen auszuüben. Der Boden 52 weist bei diesem Ausführungsbeispiel eine konvexe äußere Oberfläche 55 auf, die eine zusätzliche Abdichtung gegenüber der Einlaßöffnung des mechanischen Ventils 17 bildet. Sind die Verbindungsmittel 53, 54 als Außengewinde ausgebildet, muß jeder Satz dieser beiden Verbindungsmittel 53, 54 entweder als Rechts- oder als Links-Gewinde ausgebildet sein, so daß der Kanisterhalter 44 wahlweise mit seinem einen oder anderen Ende mit dem Adapter 42 verschraubt werden kann.

Der Kanisterhalter 44 weist an seinem Umfang Öffnungen 56 auf, durch die die Bedienungsperson den Aerosol-Kanister 28 sehen kann. Außerdem helfen diese Öffnungen 56 beim Drehen des Kanisterhalters 44, was beim Verbinden des Kanisterhalters mit dem Adapter bzw. beim Lösen vom Adapter zweckmäßig ist. Es können am Umfang ein oder mehr Öffnungen 56 vorgesehen werden, wobei Anordnung und Anzahl variieren können ; vorzugsweise aber wird die Anordnung so gewählt, daß die Bedienungsperson ihre Finger auf die Öffnungen 56 legen kann.

## Patentansprüche

1. Kanister-Aufnahmeeinrichtung (12) zur Halterung eines Anlaßflüssigkeit enthaltenden Kanisters (28) in aufrechter Stellung an einem Ventil (16, 17), insbesondere einem an einem Motor (11) befestigten mechanischen oder elektrischen Ventil, mit Verbindungsmitteln zur lösbaren Verbindung des Kanisters (28) mit einem Adapter (30, 42), der mit seinem oberen Ende fest mit dem Ventil (16, 17) verbunden ist und an seinem unteren Ende einen offenen Boden (33, 48) aufweist, gekennzeichnet durch folgende Merkmale :
a) Der Adapter (30, 42) weist in der Nähe seines offenen Bodens (33, 48) Verbindungsmittel (34, 46) auf ;
b) ein hülsenförmiger Kanisterhalter (32, 44) weist ein offenes (36, 50) und ein geschlossenes (38, 52) Ende auf, zwischen denen den Verbindungsmitteln (34, 46) des Adapters (30, 42) zugeordnete Verbindungsmittel (40, 53, 54) angeordnet sind, um den Kanisterhalter lösbar mit dem Adapter (30, 42) zu verbinden ; und
c) der Kanisterhalter (32, 44) ist wahlweise mit einem seiner beiden Enden (36, 38, 50, 52) an dem Adapter (30, 42) festlegbar, wobei bei nicht vorhandenem Kanister (28) das dann oben liegende geschlossene Ende (38, 52) des Kanisterhalters (32, 44) als Ventilabdichtung dient.

2. Aufnahmeeinrichtung nach Anspruch 1, dadurch gekennzeichnet, daß der Adapter (30, 42) als Muffe ausgebildet und abdichtend an dem Ventil (16, 17) befestigt ist, wobei seine Verbindungsmittel (34, 46) auf seinem Innenumfang angeordnet sind, während die Verbindungsmittel (40, 53, 54) des Kanisterhalters (32, 44) auf dessen Außenumfang angeordnet sind.

3. Aufnahmeeinrichtung nach Anspruch 1 oder 2, dadurch gekennzeichnet, daß die Verbindungsmittel (40) des Kanisterhalters (32) etwa in der Mitte zwischen seinen beiden Enden (36, 38) angeordnet sind.

4. Aufnahmeeinrichtung nach Anspruch 1 oder 2, dadurch gekennzeichnet, daß der Kanisterhalter (44) zwei Satz Verbindungsmittel (53, 54) aufweist, die jeweils in der Nähe eines seiner Enden (50, 52) angeordnet sind und alternativ im Eingriff mit den Verbindungsmitteln (46) des Adapters (42) sind.

5. Aufnahmeeinrichtung nach einem der vorhergehenden Ansprüche, dadurch gekennzeichnet, daß die Verbindungsmittel (34, 46, 40, 53, 54) des Adapters (30, 42) sowie des Kanisterhalters (32, 44) jeweils ein Gewinde bilden.

6. Aufnahmeeinrichtung nach Anspruch 5, dadurch gekennzeichnet, daß die Verbindungsmittel (34, 46, 40, 53, 54) Bajonettgewinde sind.

7. Aufnahmeeinrichtung nach Anspruch 5, dadurch gekennzeichnet, daß die Verbindungsmittel (34, 46, 40, 53, 54) Schraubgewinde sind.

8. Aufnahmeeinrichtung nach einem der vorhergehenden Ansprüche, dadurch gekennzeichnet, daß der Boden (38, 52) des Kanisterhalters (32, 44) flach oder konvex (55) ausgebildet ist und der Kanisterhalter bei nicht eingesetztem Kanister (28) eine Abdichtung für das Ventil (16, 17) gegenüber Außenluft darstellt.

9. Aufnahmeeinrichtung nach einem der vorhergehenden Ansprüche, dadurch gekennzeichnet, daß das Ventil (16) ein an einen Motor (11) angeschlossenes Solenoid-Ventil ist, das eine von einer elastischen Dichtung (22) umschlossene Einlaßöffnung (20) aufweist, in der ein Kolben (24) verschiebbar angeordnet ist, der durch eine Betätigungseinrichtung ein Auslaßventil (26) beaufschlagt, das im oberen Ende des Kanisters (28) vorgesehen ist, das abdichtend an der genannten Dichtung (22) anliegt.

10. Aufnahmeeinrichtung nach einem der vorhergehenden Ansprüche, dadurch gekennzeichnet, daß der hohl zylindrisch ausgebildete Kanisterhalter (44) zumindest eine, vorzugsweise aber zumindest zwei periphere Öffnungen (56) aufweist.

## Claims

1. A canister retainer assembly (12) for holding a canister (28), of starting fluid in an upright position against a valve (16, 17), especially against a mechanical or an electrical valve associated with an engine (11), with attachment means for removably attaching said canister (28) with an adapter (30, 42) securely attached at its upper end to said valve (16, 17) and having an open bottom end (33, 48), characterized by the following features :
a) said adapter (30, 42) having attachment means (34, 46) located approximate said open bottom end (33, 48) ;
b) a canister holder (32, 44) comprised of a hollow tubular member with an open end (36, 50), a closed end (38, 52) and attachment means (40, 53, 54) designed to engage said attachment means (34, 36) of the adapter (30, 42) and located between said ends for removably attaching said canister holder to said adapter (30, 42) ; and
c) said canister holder (32, 44) is reversibly attachable with one of its ends (36, 38, 50, 52) to said adapter (30, 42) whereby said canister holer (32, 44) seals said valve with said closed end (38, 52) lying at the top of the canister holder when no canister (28) is inserted.

2. The assembly of claim 1, wherein the collar- shaped adapter (30, 42) is sealably attached to said valve (16, 17) and having circumferentially located internal attachment means (34,.36), whereby said canister holder (32, 44) having external attachment means (40, 53, 54).

3. The assembly of claim 1 or 2, wherein said attachment means (40) of said canister holder (32) is located approximately an equal distance from both of said ends (36, 38).

4. The assembly of claim 1 or 2, wherein said canister holder (44) comprises two sets of attachment means (53, 54) located approximate said open and closed ends (50, 52), said attachment means designed to alternatively engage with said attachment means (46) on said adapter (42).

5. The assembly of one of the preceding claims, wherein said attachment means (34, 46, 40, 53, 54) of the adapter (30, 42) and of the canister holder (32, 44) are threads.

6..The assembly of claim 5, wherein said attachment means (34, 46, 40, 53, 54) are bayonet threads.

7. The assembly of claim 5, wherein the attachment means (34, 46, 40, 53, 54) are srew threads.

8. The assembly of one of the preceding claims, wherein said closed end (38, 52) of the canister holder (32, 44) is flat or has a convex outer surface (55) and being capable of sealing said valve (16, 17) from outside air when no canister (28) is present.

9. The assembly of one of the preceding claims, wherein said valve (16) is a solenoid valve associated with an engine (11), said valve (16) including an inlet opening (20), an elastic gasket (22) surrounding said inlet opening, a plunger (24) movably positioned within said inlet opening, and means for activating said plunger to contact an outlet valve (26) located in the top of said canister (28), wherein said elastic gasket (22) is designed to sealably mate with said top portion of said canister.

10. The assembly of one of the preceding claims, wherein the hollow, cylindrical canister holder (44) contains at least one, preferably at least two peripheral openings (56).

## Revendications

1. Dispositif (12) formant réceptacle ou support pour bidon ou réservoir utilisable pour supporter un bidon (28) contenant un liquide de démarrage dans une position verticale contre une valve (16, 17), en particulier une valve mécanique ou électrique fixée sur un moteur (11), comprenant des moyens de liaison pour la fixation amovible du bidon (28) sur un adaptateur (30, 42) qui est relié rigidement à la valve (16, 17) par son extrémité supérieure et qui présente un fond ouvert (33, 48) à son extrémité inférieure, caractérisé par les particularités suivantes :
a) l'adaptateur (30, 42) comporte des moyens de liaison ou de fixation (34, 46) au voisinage de son fond ouvert (33, 48) ;
b) un porte-bidon (32, 44) en forme de douille présente une extrémité ouverte (36, 50) et une extrémité fermée (38, 52) entre lesquelles des moyens de liaisqn ou de fixation (40, 53, 54) conjugués aux moyens de liaison (34, 46) de l'adaptateur (30, 42) sont disposés pour pouvoir réunir amoviblement le porte-bidon avec l'adaptateur (30, 42) ; et
c) le porte-bidon (32, 44) peut être immobilisé ou fixé sélectivement par l'une de ses deux extrémités (36, 38, 50, 52) sur l'adaptateur (30, 42), de sorte que lorsque le bidon (28) n'est pas en place, l'extrémité fermée (38, 52) dirigée alors vers le haut du porte-bidon (32, 44) sert d'élément d'obturation étanche pour la valve.

2. Dispositif formant réceptacle suivant la revendication 1, caractérisé en ce que l'adaptateur (30, 42) a la forme d'un manchon et est fixé de façon étanche sur la valve (16,17), ses moyens de liaison (34, 46) étant disposés sur sa périphérie intérieure, tandis que les moyens de liaison (40, . 53, 54) du porte-bidon (32, 44) sont prévus à la périphérie extérieure de celui-ci.

3. Dispositif formant réceptable suivant la revendication 1 ou 2, caractérisé en ce que les moyens de liaison (40) du porte-bidon (32) sont disposés sensiblement au milieu, entre ses deux extrémités (36, 38).

4. Dispositif formant réceptacle suivant la revendication 1 ou 2, caractérisé en ce que le porte-bidon (44) comporte deux jeux de moyens de liaison (53, 54), qui sont disposés chaque fois au voisinage de l'une de ses extrémités (50, 52) et qui viennent en prise sélectivement avec les moyens de liaison (46) de l'adaptateur (42).

5. Dispositif formant réceptacle suivant l'une quelconque des revendications précédentes, caractérisé en ce que les moyens de liaison (34, 46, 40, 53, 54) de l'adaptateur (30, 42) ainsi que ceux du porte-bidon (32, 44) constituent chaque fois un système d'assemblage par venue en prise.

6. Dispositif formant réceptacle suivant la revendication 5, caractérisé en ce que les moyens de liaison (34, 46, 40, 53, 54) sont constitués par un emmanchement ou accouplement à baïonnette.

7. Dispositif formant réceptacle suivant la revendication 5, caractérisé en ce que les moyens de liaison (34, 46, 40, 53, 54) sont constitués par des filetages.

8. Dispositif formant réceptacle suivant l'une quelconque des revendications précédentes, caractérisé en ce que le fond (38, 52) du porte-bidon (32, 44) est plat ou convexe (55) et en ce que le porte-bidon constitue, lorsque le bidon (28) n'est pas logé dedans, un élément d'obturation étanche pour la valve (16, 17) par rapport à l'atmosphère extérieure.

9. Dispositif formant réceptacle suivant l'une quelconque des revendications précédentes, caractérisé en ce que la valve (16) est une électrovalve raccordée à un moteur (11) et comporte un orifice d'entrée (20) entouré par un joint d'étanchéité élastique (22) et dans lequel un poussoir (24) est monté de façon coulissante, ce poussoir actionnant, au moyen d'un dispositif d'actionnement, une soupage ou un clapet de sortie (26) qui est prévu dans l'extrémité supérieure du bidon (28), lequel s'applique de façon étanche contre le joint d'étanchéité (22).

10. Dispositif formant réceptacle suivant l'une quelconque des revendications précédentes, caractérisé en ce que le porte-bidon (44), de forme cylindrique creuse, présente au moins un, et de préférence au moins deux orifices périphériques (56).
